# EUROPÄISCHE PATENTSCHRIFT

(11) **EP 0 974 947 B1**
(45) Veröffentlichungstag und Bekanntmachung des Hinweises auf die Patenterteilung: **15.12.2004**
(21) Anmeldenummer: 99113241.6
(22) Anmeldetag: 06.07.1999
(51) Int. Cl.: G08G 1/095

(54) **Lichtsignalanlage sowie Verfahren zum Überwachen der Lichtsignalanlage**
Traffic light apparatus and method to monitor the traffic light apparatus
Appareil de signalisation lumineuse et procédé de contrôle de l'appareil de signalisation

(30) Priorität: 23.07.1998 DE 19833209
(43) Veröffentlichungstag der Anmeldung: 26.01.2000
(73) Patentinhaber: SIEMENS AKTIENGESELLSCHAFT, 80333 München (DE)
(72) Erfinder: Wenter, Peter, 81375 München (DE)

(56) Entgegenhaltungen:
- FR-A- 2 586 844
- FR-A- 2 634 339
- FR-A- 2 672 145
- US-A- 4 182 977

## Beschreibung

Die Erfindung bezieht sich auf eine Lichtsignalanlage gemäß dem Oberbegriff des Patentanspruches 1 sowie auf ein Verfahren zum Überwachen dieser Lichtsignalanlage.

Fortschritte in der Halbleitertechnologie haben unter anderem zu immer lichtintensiveren Leuchtdioden geführt, die sich für eine Vielzahl von Anwendungsmöglichkeiten eignen. So sind auch Anwendungen dieser Bauelemente als Lichtquellen für Signalgeber bekannt geworden. Beispielsweise ist aus US-A-4 954 822 eine Straßenverkehrsampel bekannt, bei der sehr lichtintensive Leuchtdioden auf einem Träger in einem geometrischen Muster angeordnet sind, das ein Verkehrszeichen, beispielsweise für einen Fußgängerübergang wiedergibt. Die Leuchtdioden werden durch eine Betriebsspannung versorgt, die mittels eines Vollweggleichrichters aus einer üblichen Netzwechselspannung abgeleitet und auf die Nennspannung der Bauelemente herunter transformiert wird. Beschrieben sind auch Möglichkeiten eines Betriebes mit herabgesetztem Lichtstrom, beispielsweise indem eine Halbwelle der Netzwechselspannung unterdrückt und damit der dem Gleichrichter entnommene Strom reduziert wird. Ob dies sinnvoll ist, sei dahingestellt. wesentlicher ist jedenfalls der beschriebene Vorteil, daß Leuchtdioden bei sachgemäßer Ansteuerung langlebig sind und ein damit ausgestatteter Signalgeber eine wesentlich geringere elektrische Leistung erfordert als ein vergleichbarer, konventionell mit einer Glühlampe bestückter Signalgeber. Die bekannte Lösung offenbart keine spezifischen Maßnahmen zur Überwachung des Signalgebers auf einen fehlerfreien Betrieb.

Aus US-A-5 663 719 ist ferner ein Verkehrssignalgeber bekannt, bei dem auf einer Leiterplatte Leuchtdioden als Lichtquelle in einer Konfiguration angeordnet sind, die das Muster eines Verkehrszeichens wiedergibt. Bei dieser bekannten Lösung ist unter anderem auf die Möglichkeit abgestellt, in konventionell bestückten Signalgebern die Glühlampen bei einfachem Austausch durch Leuchtdioden zu ersetzen. Dabei können Nachteile auftreten. Leuchtdioden sind in bezug auf Abweichungen von der Nennspannung, d.h. bei Spannungsabfällen weit empfindlicher als Glühlampen. Nach der bekannten Lösung wird ein erheblicher Lichtverlust bei einer unterhalb der Nennspannung liegenden Betriebsspannung dadurch vermieden, daß die Leuchtdioden in einzelnen, zueinander in Serie geschalteten Ketten angeordnet sind, wobei die Leuchtdiodenketten sind. Ferner ist vorgesehen, die einzelnen Ketten durch Schalter überbrücken zu können. Im Falle von zu niedriger Netzspannung werden einzelne Leuchtdiodenketten abgeschaltet. Dies hat zur Folge, daß die eingeschalteten Leuchtdioden auch bei unterschiedlichen Netzspannungen immer annähernd mit ihrer Nennspannung, also mit hoher Lichtausbeute betrieben werden. Bei Spannungsabfällen reduziert sich dann zwar die Zahl der tatsächlich betriebenen Leuchtdioden, der dadurch eintretende Lichtverlust ist jedoch geringer als dann, wenn zwar alle Leuchtdioden, jedoch mit entsprechend geringerer Spannung betrieben würden. Insoweit ist bei der bekannten Lösung eine gewisse Überwachung der Signalgeber auf vom Nennbetrieb abweichende Betriebszustände vorgesehen, genau genommen betrifft dies jedoch noch keine Überwachung des Signalgebers auf Fehlfunktionen.

Aus der FR 2 672 145 A1 ist eine Vorrichtung zum Detektieren von Lampenfehlern in dreifarbigen Lichtsignalanlagen bekannt, die drei jeweils einer Lampe zugeordnete Fotodetektoren aufweist, wobei die Fotodetektoren je einen Teil des von einer Lampe emittierten Lichtstroms empfangen. Es werden die Ausgangssignale der Fotodetektoren in logischen Schaltkreisen auf Beleuchtungsfehler ausgewertet und ggf. Alarmsignale ausgelöst. Die Fotodetektoren können am Reflektor oder an der Fassung der Lampen angeordnet sein.

Eine wenigstens periodische Überwachung von Signalgebern von Lichtsignalanlagen, ist aber zumindestens dann in vielen Ländern zwingende Vorschrift, wenn die Lichtsignalanlagen im öffentlichen Bereich zur Verkehrsregelung eingesetzt werden. Dabei sind die individuellen Funktionen der Signalgeber zu berücksichtigen. So hat z. B. ein fälschlich leuchtendes "Grünlicht" hat für die Verkehrssituation eine andere Konsequenz als die gleiche Fehlfunktion bei einem "Rotlicht". Bei "Grün" wird ein Verkehrsteilnehmer automatisch annehmen, daß die entsprechende Verkehrsrichtung freigegeben ist und mit einer bei weitem geringeren Vorsicht in den Kreuzungsbereich einfahren, als wenn er z. B. durch ein Dauerrotlicht aufgehalten ist und schließlich dennoch seine Fahrt fortzusetzen suchen sollte. Dagegen kann der Ausfall des Rotlichtes in ähnlicher Weise eine kritische Gefahrensituation herbeiführen, weil der Verkehrsteilnehmer automatisch annimmt, die Lichtsignalanlage sei abgeschaltet.

Es genügt also nicht, Lichtsignalanlagen nur daraufhin zu überwachen, daß die Signalgeber hinreichend gut erkennbar sind, d. h. wie bei obengenannter Lösung, die Lichtstärke des Signalgebers nachgeregelt wird, um Alterungserscheinungen, Netzspannungsschwankungen oder Leitungsverluste zu kompensieren. Vorschrift sind in vielen Ländern periodisch durchgeführte Überwachungen der Signalgeber, um möglichst unmittelbar jede Fehlfunktion, d. h. insbesondere auch die mangelnde Übereinstimmung des Istzustandes jedes Signalgebers mit seinem nach einem Signalprogramm vorgegebenen momentanen Sollzustand festzustellen und daraufhin die Lichtsignalanlage in einen Notbetriebszustand rückzusetzen.

Bei konventionell mit Glühlampen bestückten Signalgebern werden derartige Fehlfunktionen durch Strom- und Spannungsmessung an der Lichtquelle bzw. ihren Zuleitungen festgestellt. Die bekannten Maßnahmen und Schaltungen sind aber bei mit Leuchtdioden bestückten Signalgebern nur bedingt tauglich. Wie bereits erwähnt, ist bei Leuchtdioden die Charakteristik von Lichtstrom zur Betriebsspannung wesentlich kritischer als bei einer Glühlampe. Andererseits ist der Stromverbrauch bei einem Signalgeber, bestückt mit heute bereits verfügbaren Leuchtdioden, um Größenordnungen niedriger als beim Einsatz einer Glühlampe. Einfache Anpassungen bekannter Schaltungsmaßnahmen zum Überwachen von Signalgebern sind daher als kritisch, als strengen Sicherheitsvorschriften häufig nicht mehr genügend einzustufen. Dennoch stellt sich das Problem, die Voraussetzungen dafür zu schaffen, bei einem Ersatz der Glühlampe mit möglichst wenig Wartungsaufwand statt dessen Leuchtdioden als Lichtqelle einsetzen zu können. Dieses Problem wird zwar wenigstens bei einem Teil des genannten Standes der Technik angesprochen, jedoch im Hinblick auf kritische Fehlfunktionen nicht gelöst.

Der vorliegenden Erfindung liegt daher die Aufgabe zugrunde, eine Lichtsignalanlage der eingangs genannten Art mit einer Überwachungseinrichtung zu schaffen, die auf die Eigenschaften der als Lichtquelle eingesetzten Leuchtdioden exakt abgestimmt ist sowie ein entsprechendes Verfahren zum Überwachen der Lichtsignalanlage anzugeben.

Die erste Teilaufgabe wird bei einer Lichtsignalanlage der eingangs genannten Art durch die im Kennzeichen des Patentanspruches 1 beschriebenen Merkmale gelöst. Die Lösung der weiteren Teilaufgabe ist im Kennzeichen des von dem Patentanspruch 1 abhängigen Verfahrensanspruches beschrieben.

Im Gegensatz zu den oben erwähnten, bei konventionellen Signalgebern mit Erfolg eingesetzten Überwachungsmaßnahmen mittels Strom- und Spannungsmessungen an der Lichtquelle bzw. deren Zuleitungen wird der vorliegenden Erfindung ein anderer Weg beschritten. Strom- und/oder Spannungsmessungen erscheinen zu ungenau bzw. Schaltungen dafür zu kritisch hinsichtlich ihrer Dimensionierung. Gemäß der Erfindung wird daher die Überwachung der Leuchtdioden auf ihre fehlerfreie Funktion mittels eines Lichtsensors realisiert, der einen relativen, jedoch definierten Anteil des von den Leuchtdioden insgesamt abgegebenen Lichtstromes mißt. Dieser Lichtsensor gibt ein entsprechendes Ausgangssignal ab, das mit relativ geringem Aufwand so aufzubereiten ist, daß anhand dieses aufbereiteten Lichtsensorsignales ein eindeutiger Vergleich zwischen Istzustand und vorgegebenem momentanen Sollzustand des Signalgebers durchzuführen ist. Damit ist jede unzulässige Abweichung festzustellen, so daß die Lichtsignalanlage gegebenenfalls in ihren nach dem Signalprogramm vorgesehenen Notbetriebszustand zurückzusetzen ist.

Gemäß in Unteransprüchen wiedergegebenen Weiterbildungen der Erfindung, werden die Leuchtdioden mit einer pulsförmigen Betriebsspannung versorgt, die z. B. durch eine Vollweggleichrichtung aus der Netzwechselspannung abgeleitet ist. In diesem Zusammenhang ist von besonderem Vorteil, daß sich damit auch ein charakteristisches Lichtsensorsignal ergibt, dessen Pulsfrequenz mit der Netzfrequenz übereinstimmt. Der Amplitudenwert dieses Lichtsensorsignales ist ein Maß für den aktuell von der Leuchtdiodenmatrix abgegebenen Lichtstrom. Die Signalfrequenz ist eine eindeutige Größe dafür, daß die Lichtquelle eingeschaltet ist. Gemäß einer weiteren Weiterbildung der Erfindung ist auch der Funktionszustand des Lichtsensors selbst zu überwachen. Diese Tests des Lichtsensors werden in Schaltpausen des Signalgebers durchgeführt. Um dabei keine wahrnehmbaren Lichtblitze zu erzeugen, werden diese Tests nicht mittels der Leuchtdioden, sondern unter Verwendung einer Testdiode durchgeführt, deren Strahlung im nicht sichtbaren Bereich liegt und deren Teilstrahlungebenfalls vom Lichtsensor erfaßt wird. Das Testsignal ist ebenfalls impulsförmig, jedoch von einer Pulsfrequenz, die eindeutig von der Netzfrequenz abweicht. Damit ist eindeutig zu unterscheiden, ob das Lichtsensorsignal durch die Leuchtdioden bzw. durch die Testdiode ausgelöst ist. Die Überwachungseinrichtung samt Schalt- und Auswerteeinrichtung ist schließlich in den Signalgeber integriert, so daß damit auch ein problemloser Austausch der verschiedenen Lichtquellen möglich ist.

Andere Weiterbildungen der Erfindung sowie weitere Vorteile sind in Unteransprüchen definiert sowie der nachfolgenden Beschreibung von Ausführungsbeispielen zu entnehmen.

Ausführungsbeispiele der Erfindung werden im folgenden anhand der Zeichnung näher beschrieben. Dabei zeigt:
Figur 1 eine Signalanlage mit zwei Signalgebern, deren Lichtquelle als eine Matrix von Leuchtdioden ausgebildet ist und in die jeweils eine Signalgebersteuerung integriert ist sowie eine gemeinsame Schalt- und Auswerteeinrichtung,
Figur 2 in einer schematischen Darstellung den Aufbau der Signalgeber, die insbesondere aufzeigt, daß zur Überwachung der Funktion der eigentlichen Signaldioden neben diesen auch eine Testleuchtdiode sowie ein als eine Fotodiode ausgebildeter Lichtsensor vorgesehen ist,
Figur 3 eine Prinzipschaltung für die Ansteuerung der Signaldioden des Signalgebers,
Figur 4 eine analoge Prinzipschaltung für die Ansteuerung der Testdiode,
Figur 5 eine in der Signalgebersteuerung vorgesehene Schaltungsanordnung zum Ansteuern des Lichtsensors sowie zum Auswerten seiner Ausgangssignale und
Figur 6 bis Figur 9 eine Reihe von Impulsdiagrammen zur Erläuterung der Überwachung signifikanter Betriebszustände des Signalgebers.

In Figur 1 ist in Form eines Blockschaltbildes eine Lichtsignalanlage beispielhaft mit zwei Signalgebern 1 dargestellt. Jedem dieser Signalgeber 1 ist eine Signalgebersteuerung 2 zugeordnet, die unmittelbar im Gehäuse der Signalgeber 1 angeordnet ist. Über Versorgungs- und Steuerleitungen, die noch im einzelnen zu beschreiben sind, ist jeder dieser Signalgeber 1 bzw. dessen Signalgebersteuerung 2 mit einer Schalt- und Auswerteeinrichtung 3 verbunden. Diese ist ihrerseits an eine Gerätesteuerung 4 angeschlossen, die in bekannter Weise die Betriebszustände der Signalgeber 1 entsprechend einem vorbestimmten Signalplan steuert.

Figur 2 illustriert den Aufbau der Signalgeber 1, deren Gehäuse frontseitig durch eine Streuscheibe 5 abgedeckt ist. Diese Streuscheibe 5 ist analog zu bekannten Streuscheiben konventioneller Signalgeber ausgestaltet, so daß sich hier eine Detailschilderung erübrigt. Im Inneren des Signalgebers 1 ist in einem vorgegebenen Abstand zu dieser Streuscheibe 5 und im wesentlichen parallel dazu in einer zweidimensionalen Matrix eine Mehrzahl von strahlungsintensiven Leuchtdioden angeordnet, die im folgenden als Signaldioden 6 bezeichnet werden. Diese bilden in ihrer Gesamtheit und gemeinsam angesteuert eine flächenhaft ausgedehnte Lichtquelle für den Signalgeber 1. Gemeinsam angesteuert wird dieses Feld der Signaldioden 6 durch die bereits erwähnte Signalgebersteuerung 2, wie noch erläutert wird.

Signalgeber einer Lichtsignalanlage mit Leuchtdioden als eine schaltbare Lichtquelle auszustatten, ist an sich durchaus bekannt. Dennoch haben sich Signalgeber dieses Typs bisher nicht in breitem Umfang auf dem Markt durchgesetzt. Das ist unter anderem darauf zurückzuführen, daß der Einsatz von Leuchtdioden in diesem Anwendungsfall bisher im Vergleich zur konventionell eingesetzten Glühlampe keine besonderen Vorteile bot, auch weil die Lichtausbeute früherer Leuchtdioden noch zu begrenzt war. Fortschritte der Halbleitertechnologie ermöglichen es nun aber, kostengünstig auch strahlungsintensive Leuchtdioden herzustellen, die in bezug auf ihre Energiebilarrz der konventionellen Glühlampe mehr als ebenbürtig sind.

Die hohen sicherheitstechnischen Anforderungen, die an Signalgeber in Lichtsignalanlagen gestellt werden, um gefährliche Signalisierungszustände auszuschließen, erfordern aber auch eine entsprechende, an die Eigenschaften von Leuchtdioden angepaßte Überwachung. Im vorliegenden Fall wird nun nicht etwa die einwandfreie Funktion der Signaldioden 6 - ähnlich wie bei einer konventionellen Glühlampe - durch eine entsprechende Strom- und/oder Spannungsmessung durchgeführt, sondern ein anderer Weg beschritten.

An die Stelle einer mittelbaren Überwachung der Funktion des Signalgebers 1 durch Hilfsgrößen, wie aufgenommener Strom bzw. an der Lichtquelle anliegende Spannung, tritt die unmittelbare Überwachung des Strahlungszustandes der Signaldioden 6 durch einen Lichtsensor 7, der vorzugsweise als Fotodiode ausgebildet ist. Man könnte diesen Lichtsensor 7 ohne weiteres den Signaldioden 6 zugekehrt, beispielsweise auf der Innenseite der Streuscheibe 5 anordnen. Dies ist aber nicht erforderlich. Vorteilhafter ist es, im Hinblick auf die Anordnung und Verdrahtung der Matrix der Signaldioden 6 und des Lichtensensors 7 auch diesen als ein weiteres Element in der Ebene der Signaldioden 6 anzuordnen. Bei dieser Anordnung des Lichtsensors 7 wird ausgenutzt, daß ein Teil des von den Signaldioden 6 ausgestrahlten Lichtes an der Innenseite der Streuscheibe reflektiert wird und auf den Lichtsensor 7 einstrahlt. Ein entsprechend verstärktes und bewertetes Ausgangssignal des Lichtsensors 7 ist damit ein Maß für den momentanen Signalisierungszustand des Signalgebers 1 bzw. seiner Signaldioden 6. In Figur 2 ist diese Funktion des Lichtsensors 7 durch an der Streuscheibe 5 reflektierte Teilstrahlen 8 schematisch angedeutet.

Nun darf nicht übersehen werden, daß bei den strengen Sicherheitsanforderungen, die an Lichtsignalanlagen zu stellen sind, auch die Funktion des Lichtsensors 7 selbst zu überwachen ist. Diese Funktionsüberwachung des Lichtsensors 7 ließe sich beispielsweise dadurch realisieren, daß die Signaldioden 6 in Signalpausen durch einen kurzzeitigen Testimpuls aktiviert werden, der bei einwandfreier Funktion des Lichtsensors 7 ein entsprechendes Ausgangssignal hervorruft. Da aber Leuchtdioden im Gegensatz zu einer konventionellen Glühlampe wesentlich schneller schalten, würden derartige Tests des Lichtsensors 7 zu Lichtblitzen führen, die vom menschlichen Auge wahrgenommen werden. Dieser unerwünschte Effekt läßt sich vermeiden, wenn innerhalb der Matrix der Signaldioden 6 zusätzlich zu dem Lichtsensor 7 ferner eine Testdiode 9 vorgesehen wird. Die Strahlungscharakteristik dieser Testdiode 9 ist dabei derart gewählt, daß sie im nichtsichtbaren Bereich strahlt, ihre Strahlung aber dennoch im Bereich der Empfindlichkeit des Lichtsensors 7 liegt. Diese Randbedingungen lassen sich mit heute üblichen Bauelementen in der Kombination von Lichtsensor 7 und Testdiode 9 auch durchaus realisieren.

In Figur 2 ist dieser Sachverhalt durch entsprechende, von der Testdiode 9 emittierte und über die Streuscheibe 5 auf den Lichtsensor 7 reflektierte Strahlen 10 veranschaulicht.

Gesteuert werden entsprechende Tests der Signalgeber 1 durch die Schalt- und Auswerteeinrichtung 3. Wie in Figur 1 schematisch angedeutet, besitzt diese zunächst ein Schaltrelais 11, über das den Signalgebersteuerungen 2 Netzwechselspannung u~ zugeführt wird. Damit ist es möglich, in einem durch die Schalt- und Auswerteeinrichtung 3 festgestellten fehlerhaften und verkehrsgefährdenden Signalisierungszustand die Signalgeber 1 vom Netz zu trennen. Ferner generiert die Schalt- und Auswerteeinrichtung 3 Steuersignale s6 und s9. Dabei dient das Steuersignal s6 zum Ein- bzw. Ausschalten der Signalgeber 1, genauer genommen der Signaldioden 6 und wird nachfolgend als Signalsteuersignal s6 bezeichnet. Das weitere von der Schalt- und Auswerteeinrichtung 3 den Signalgebersteuerungen 2 zugeführte Steuersignal dient zum Ein- bzw. Ausschalten der Testdiode 9 und wird nachfolgend darum als Teststeuersignal s9 bezeichnet. Von den Signalgebersteuerungen 2 empfängt die Schalt- und Auswerteeinrichtung 3 andererseits ein Signal, das ein in den Signalgebersteuerungen 2 vorverarbeitetes Ausgangssignal der entsprechenden Lichtsensoren 7 darstellt. Hinfort werden diese Signale als Lichtsensorsignale s7 bezeichnet. Diese Signale können, wie in Figur 1 dargestellt, jeweils einzeln auf getrennten Leitungen zwischen der Schaltund Auswerteeinrichtung 3 und den Signalgebersteuerungen 2 übertragen werden, alternativ dazu könnte dieses Leitungsvielfach durch eine serielle Übertragungseinrichtung ersetzt werden. In den Signalgebern 1 ist nun, deren Signalgebersteuerungen 2 zugeordnet, jeweils ein Vollweggleichrichter 12 vorgesehen, dem die Netzwechselspannung u~ zugeführt wird. Der Vollweggleichrichter 12 setzt die Netzwechselspannung u~ in eine gleichgerichtete Netzspannung u= mit einer Frequenz um, die dem Doppelten der Netzwechselspannung entspricht, wie in Figur 2 durch die entsprechende Impulsform angedeutet ist.

In Figur 3 ist nun als Einzelheit zu der Ausgestaltung der Signalgebersteuerungen 2 ein Prinzipschaltbild für die Ansteuerung der Signaldioden 6 dargestellt. Die Signaldioden 6 der Signalgeber 1 liegen einander parallel geschaltet einerseits über einen Vorwiderstand R1 an der gleichgerichteten Netzspannung u= und andererseits über die Schaltstrecke eines Schalttransistors T1 an Masse, d.h. im Rückleitungspfad zum Vollweggleichrichter 12. Aktiviert bzw. deaktiviert wird der Schalttransistor T1 durch das seiner Basis zugeführte Signalsteuersignal s6. Solange der Schalttransistor T1 aktiviert ist, werden somit die Signaldioden 6 im Wechsel der Frequenz der gleichgerichteten Netzspannung u= ein- bzw. ausgeschaltet. Bereits bei Netzfrequenz ist das kurzzeitige Ausschalten der Signaldioden 6 in den Nulldurchgängen der gleichgerichteten Netzspannung u= für das menschliche Auge nicht mehr wahrnehmbar, so daß die visuelle Signalfunktion dadurch nicht beeinträchtigt ist.

In Figur 4 ist nun analog die Betriebsschaltung für die Testdiode 9 dargestellt. Wiederum liegt die Testdiode 9 über einen entsprechenden Vorwiderstand R2 an der gleichgerichteten Netzspannung u= einerseits und über die Schaltstrecke eines weiteren Schalttransistors T2 an Masse andererseits. An der Basis dieses weiteren Schalttransistors werden zum Ein- bzw. Ausschalten der Testdiode 9 die Teststeuersignale s9 zugeführt.

In Figur 5 ist eine Betriebsschaltung für den Lichtsensor 7 dargestellt. Dieser ist über einen weiteren Vorwiderstand wiederum an die gleichgerichtete Netzspannung u= einerseits und an Masse andererseits angeschlossen. Der Lichtsensor 7 ist damit dauerhaft vorbereitet, solange Netzwechselspannung u~ anliegt. Das durch die empfangene Strahlung modulierte Ausgangssignal des Lichtsensors 7 wird über eine Verstärkerstufe 13 einem Hochpaßfilter 14 zugeführt und schließlich über eine Signalformerstufe 15 als vorverarbeitetes Lichtsensorsignal s7 an die Schalt- und Auswerteeinrichtung 3 abgegeben.

Hier ist insbesondere auf die Funktion des Hochpaßfilters 14 hinzuweisen. Der Lichtsensor 7 empfängt nämlich nicht nur von der Streuscheibe 5 reflektiertes Licht der Signaldioden bzw. der Testdiode, sondern auch durch die Streuscheibe 5 hindurch eintretendes Licht aus der Umgebung, insbesondere also einen Tageslichtanteil. In bezug auf die Überwachungsfunktion des Lichtsensors 7 ist dieses Streulicht als ein Störeinfluß aufzufassen. Es kann aber davon ausgegangen werden, daß die Intensität dieses von außen einfallenden Streulichtes im Verhältnis zu der Modulationsfrequenz der Signaldioden 6 als mehr oder minder gleichförmig anzusehen ist. Damit resultiert dieser Störeinfluß in einer Gleichstromkomponente des Ausgangssignales des Lichtsensors 7, die eben über das Hochpaßfilter 14 eliminiert wird. Die Dimensionierung dieses Hochpaßfilters ist damit um so problemloser, je höher die Modulationsfrequenz der Signaldioden 6 ist. Alternativ zu einem passiven Hochpaßfilter wäre eine aktive Filterstufe, z.B. realisiert durch "Sample & Hold"-Schaltungen möglich, falls es erforderlich wäre, sehr kurzzeitige Veränderungen eines relativ strahlungsintensiven Streulichtes zu berücksichtigen.

Die vorstehend beschriebene Überwachungseinrichtung für mit Leuchtdioden bestückte Signalgeber ermöglicht es nun, kontinuierlich oder auch in kürzeren Zeitabständen die Signalgeber 1 auf ihre einwandfreie Funktion hin zu überprüfen. Überprüft werden die beiden möglichen Sollzustände eines Signalgebers 1, in denen er aktiviert bzw. deaktiviert sein soll.

In Figur 6 ist nun in Form eines Impulsdiagrammes der Fall dargestellt, in dem der Signalgeber 1 abgeschaltet sein soll (Sollzustand "Aus"). Der Istzustand wird nun anhand des Lichtsensorsignales s7 festgestellt. In Figur 6 ist gezeigt, daß das Lichtsensorsignal s7 in dem dargestellten Beispiel mit einer durch seine Betriebsparameter bestimmten, geringen Verzögerung dem Verlauf des Teststeuersignales s9 unmittelbar folgt. Um auch in diesem Fall den erwähnten Störeinfluß durch eingestrahltes Restlicht gut beherrschen zu können, soll die Frequenz des Teststeuersignales s9 wenigstens einige Hz betragen. Wenn nun, wie in Figur 6 dargestellt, das Lichtsensorsignal s7 mit einer vorgegebenen Amplitude das Teststeuersignal s9 unmittelbar widerspiegelt, ist das Ergebnis wie folgt zu bewerten. Einerseits stimmt der Istzustand des Signalgebers 1 mit dem aktuellen Sollzustand überein und andererseits ist auch festgestellt, daß der Lichtsensor 7 einwandfrei funktioniert. Der Betriebszustand des überwachten Signalgebers 1 ist somit fehlerfrei.

In Figur 7 ist dazu das Gegenteil dargestellt. Wieder ist der Sollzustand des Signalgebers 1 "Aus". Wiederum wird in diesem bestimmungsgemäß ausgeschalteten Zustand des Signalgebers 1 bzw. seiner Signaldioden 6 das Teststeuersignal s9 generiert und damit die Testdiode 9 impulsförmig aktiviert. In diesem Fall ist aber das Lichtsensorsignal s7 durch eine Impulsfolge gekennzeichnet, die kurzzeitige, mit doppelter Netzfrequenz aufeinanderfolgende Einbrüche zeigt. Diese Impulsform des Lichtsensorsignales s7 spiegelt damit eindeutig wider, daß die Signaldioden 6 im überwachten Zeitraum der gleichgerichteten Netzspannung u= dennoch leuchten, obwohl der Signalgeber 1 ausgeschaltet sein soll. Soll- und Istzustand des überwachten Signalgebers 1 stimmen somit nicht überein, d.h. der Signalgeber 1 arbeitet fehlerhaft.

In Figur 8 ist nun in bezug auf den anderen Sollzustand "Ein" des überwachten Signalgebers 1 der Normalfall dargestellt, in dem Soll- und Istzustand übereinstimmen. Die Testdiode 9 ist deaktiviert, weil das entsprechende Teststeuersignal s9 rückgesetzt ist. Dabei wird das bereits in Figur 7 dargestellte Lichtsteuersignal mit der charakteristischen Impulsform erzeugt. In diesem Falle zeigt der Test, daß die Signaldioden 6 bestimmungsgemäß mit dem vorgegebenen Sollzustand übereinstimmend arbeiten. Durch einen Vergleich der Amplitude des Lichtsensorsignales s7 mit einer vorgegeben Sollamplitude ist zudem feststellbar, ob eine Leuchtminderung des überwachten Signalgebers 1 eingetreten ist.

In Figur 9 ist schließlich der Fall illustriert, in dem der überwachte Signalgeber 1 bei einem Sollzustand "Ein" nicht eingeschaltet ist. In diesem Falle treten dann wieder die bereits anhand von Figur 6 beschriebenen Impulsformen für das Teststeuersignal s9 und das Lichtsensorsignal s7 auf. Das bedeutet, der überwachte Signalgeber ist ausgeschaltet. Sollund Istzustand stimmen nicht überein. Der überwachte Signalgeber 1 arbeitet also fehlerhaft.

Die vorstehend beschriebenen Ausführungsbeispiele für eine Überwachungseinrichtung eines mit Leuchtdioden bestückten Signalgebers einer Lichtsignalanlage haben dargelegt, daß sich mit derartigen Lichtsignalanlagen ohne weiteres geltende Sicherheitsvorschriften erfüllen lassen. Die Beispiele haben weiterhin gezeigt, daß es dabei zweckmäßig ist, die besonderen Eigenschaften des in diesem Fall eingesetzten Leuchtmittels zu berücksichtigen und auch mit Vorteil auszunutzen. Konventionell bei mit Glühlampen bestückten Signalgebern eingesetzte Überwachungsfunktionen werden nicht einfach übernommen. Dies schließt mögliche Fehlerquellen aus. Andererseits arbeitet die hier vorliegende Überwachungseinrichtung in ihren möglichen Ausgestaltungen insofern unabhängig von einer üblichen Gerätesteuerung, als diese durchaus konventionell aufgebaut sein kann und für eine Steuerung von Lichtsignalgebern mit Leuchtdioden in ihrem grundsätzlichen Aufbau nicht angepaßt werden muß. Für den Betreiber von Lichtsignalanlagen bedeutet dies, daß er ohne großen Sanierungsaufwand in bestehenden Lichtsignalanlagen konventionell mit Glühlampen bestückte Signalgeber durch solche auszutauschen, die nun mit energiesparenden Leuchtdioden bestückt sind.

## Patentansprüche

1. Lichtsignalanlage mit mindestens einem Signalgeber (1), der eine Lichtquelle und als transparente Abdeckung eine Streuscheibe (5) besitzt, und mit einer Überwachungseinrichtung (2, 7, 9) zum Überprüfen der Lichtquelle auf deren fehlerfreien Betriebszustand, wobei die Überwachungseinrichtung (2, 7, 9) einen im Strahlengang der Lichtquelle angeordneten Lichtsensor (7) sowie eine mit diesem verbundene Auswerteeinrichtung (3) zum Vergleichen eines durch den Lichtsensor erzeugten Lichtsensorsignales (s7) mit einem vorgegebenen Sollwert aufweist, der einem normalen Betriebszustand der Lichtquelle entspricht, **dadurch gekennzeichnet, daß** die Lichtquelle durch in Form einer Matrix angeordnete Leuchtdioden (6) gebildet ist, und dass der Lichtsensor (7) in der Ebene der Leuchtdioden (6) angeordnet und wie diese auf die Streuscheibe (5) ausgerichtet ist, wobei der Lichtsensor (7) eine an der Streuscheibe (5) reflektierte Teilstrahlung der Leuchtdioden (6) empfängt.

2. Lichtsignalanlage nach Anspruch 1, **dadurch gekennzeichnet, daß** der in dem Signalgeber (1) angeordneten Matrix der Leuchtdioden (6) eine Signalgebersteuerung (2) unmittelbar zugeordnet ist, der als impulsförmige Betriebsspannung(u=) für die Leuchtdioden (6) Netzwechselspannung (u~), gleichgerichtet über eine Gleichrichteranordnung (12), zugeführt ist.

3. Lichtsignalanlage nach Anspruch 2, **dadurch gekennzeichnet, daß** in der Signalgebersteuerung (2) eine an den Ausgang des Lichtsensors (7) angeschlossene Vorverarbeitungseinheit (13, 14, 15) zum Aufbereiten von dessen Ausgangssignal vorgesehen ist, die als aufbereitetes Signal das Lichtsensorsignal (s7) an die Auswerteeinrichtung (3) abgibt.

4. Lichtsignalanlage nach Anspruch 3, **dadurch gekennzeichnet, daß** die Vorverarbeitungseinheit (13, 14, 15) einen an den Ausgang des Lichtsensors (7) angeschlossenen Vorverstärker (13) aufweist, der mit einem Hochpaßfilter (14) verbunden ist, an das als Ausgangsstufe eine Signalformerstufe (15) angeschlossen ist.

5. Lichtsignalanlage nach einem der Ansprüche 1 bis 4, **dadurch gekennzeichnet, daß** in der Ebene der Leuchtdioden (6) eine Testdiode (9) angeordnet ist, deren emittierte Strahlung außerhalb des sichtbaren Spektralbereiches liegt und daß die spektrale Empfindlichkeit des Lichtsensors (7) dabei derart ausgebildet ist, daß er den Spektralbereich der Testdiode (9) ebenso erfaßt wie den der sichtbares Licht emittierenden Leuchtdioden (6).

6. Lichtsignalanlage nach Anspruch 5, **dadurch gekennzeichnet, daß** die Auswerteeinrichtung (3) ferner als Schalteinrichtung ausgebildet ist und mit der Signalgebersteuerung (2) über Signalleitungen verbunden ist, über die Steuersignale (s6, s9) zum zeitlich gestaffelten Aktivieren der Leuchtdioden (6) bzw. der Testdiode (9) an die Signalgebersteuerung (2) übertragen werden.

7. Lichtsignalanlage nach Anspruch 6, **dadurch gekennzeichnet, daß** die Auswerteeinrichtung (3) Mittel zum Vergleichen der beiden Sollzustände ("aus"/"ein") des Signalgebers (1) mit seinem durch den entsprechenden Zustand des Lichtsensorsignales (s7) definierten Istzustand aufweist.

8. Lichtsignalanlage nach Anspruch 7, **dadurch gekennzeichnet, daß** die Auswerteeinrichtung (3) dabei Mittel zum Vergleichen der Amplitude des Lichtsensorsignales (s7) mit einem vorgegebenen, einem Nennwert der von den Leuchtdioden (6) abgegebenen Strahlung entsprechenden Sollwert besitzt.

9. Lichtsignalanlage nach einem der Ansprüche 1 bis 8, **dadurch gekennzeichnet, daß** die Auswerteeinrichtung (3) mit einer an sich konventionellen Gerätesteuerung (4) für einen bzw. mehrere Signalgeber (1) verbunden ist, wobei in dieser Gerätesteuerung (4) Signalprogramme für den bzw. die angeschlossenen Signalgeber (1) abgelegt sind.

10. Verfahren zum Überwachen einer Lichtsignalanlage gemäß Anspruch 1, **dadurch gekennzeichnet, daß** den Leuchtdioden (6) im aktiven Signalzustand eine aus der Netzwechselspannung (u~) gebildete pulsförmige Betriebsspannung (u=) zugeführt wird und daß das Ausgangssignal des Lichtsensors (7) vorverstärkt sowie durch einen Hochpaß gefiltert zu einem pulsförmigen Lichtsensorsignal (s7) vorverarbeitet wird, das im aktiven Signalzustand der Leuchtdioden (6) entsprechend der Pulsfrequenz der pulsförmigen Betriebsspannung (u=) moduliert ist.

11. Verfahren zum Überwachen einer Lichtsignalanlage nach Anspruch 10, **dadurch gekennzeichnet, daß** die pulsförmige Betriebsspannung (u=) durch Gleichrichten der Netzwechselspannung (u~) gebildet wird und daß bei aktivierten Leuchtdioden (6) die Frequenz des pulsförmigen Lichtsensorsignals (s7) entsprechend der Frequenz der Netzwechselspannung (u~) moduliert ist.

12. Verfahren zum Überwachen einer Lichtsignalanlage nach einem der Ansprüche 10 oder 11, **dadurch gekennzeichnet, daß** das Lichtsensorsignal (s7) durch Vergleichen mit vorgegebenen Sollwerten in bezug auf seine Frequenz und seine Amplitude bewertet wird und daraus entsprechende Istzustände für den Schaltzustand der Leuchtdioden (6) bzw. für deren aktuell abgegebenen Lichtstrom abgeleitet werden, daß bei mangelnder Übereinstimmung von momentanem Soll- und Istzustand ein Fehlersignal erzeugt und an eine Gerätesteuerung (4) abgegeben wird, in der ein Signalprogramm für den bzw. die angeschlossenen Signalgeber (1) gespeichert ist, und daß diese daraufhin den bzw. die angeschlossenen Signalgeber (1) in einen definierten Fehlerzustand rücksetzt.

## Claims

1. Light signalling system having at least one signal transmitter (1), which has a light source and a diffuser (5) as a transparent cover, and having a monitoring device (2, 7, 9) for checking the light source for its fault-free operating state, the monitoring device (2, 7, 9) having a light sensor (7), arranged in the beam path of the light source, and an evaluating device (3), connected to said light sensor (7), for the purpose of comparing a light sensor signal (s7) generated by the light sensor with a predetermined desired value which corresponds to a normal operating state of the light source, **characterized in that** the light source is formed by light-emitting diodes (6) arranged in the form of a matrix, and **in that** the light sensor (7) is arranged on the plane of the light-emitting diodes (6) and is, like the light-emitting diodes (6), aligned with the diffuser (5), the light sensor (7) receiving partial radiation from the light-emitting diodes (6) which is reflected on the diffuser (5).

2. Light signalling system according to Claim 1, **characterized in that** the matrix of light-emitting diodes (6) arranged in the signal transmitter (1) is directly associated with a signal transmitter controller (2) which is supplied with, as a pulsed operating voltage (u=) for the light-emitting diodes (6), a mains AC voltage (u~), rectified by means of a rectifier arrangement (12).

3. Light signalling system according to Claim 2, **characterized in that** a preprocessing unit (13, 14, 15), which is connected to the output of the light sensor (7), is provided in the signal transmitter controller (2) for the purpose of conditioning its output signal, said preprocessing unit (13, 14, 15) outputting the light sensor signal (s7) to the evaluation unit (3) as a conditioned signal.

4. Light signalling system according to Claim 3, **characterized in that** the preprocessing unit (13, 14, 15) has a preamplifier (13), which is connected to the output of the light sensor (7) and is connected to a high-pass filter (14), to which a signal conditioning stage (15) is connected as the output stage.

5. Light signalling system according to one of Claims 1 to 4, **characterized in that** arranged on the plane of the light-emitting diodes (6) is a test diode (9), whose emitted radiation lies outside of the visible spectral range, and **in that** the spectral sensitivity of the light sensor (7) is in this case such that it detects the spectral range of the test diode (9) as well as that of the light-emitting diodes (6) emitting visible light.

6. Light signalling system according to Claim 5, **characterized in that** the evaluation device (3) is also in the form of a switching device and is connected to the signal transmitter controller (2) via signal lines, by means of which control signals (s6, s9) are transmitted to the signal transmitter controller (2) for the purpose of activating, staggered in time, the light-emitting diodes (6) or the test diode (9).

7. Light signalling system according to Claim 6, **characterized in that** the evaluation device (3) has means for comparing the two desired states ("off"/"on") of the signal transmitter (1) with its actual state defined by the corresponding state of the light sensor signal (s7).

8. Light signalling system according to Claim 7, **characterized in that** the evaluation device (3) in this case has means for comparing the amplitude of the light sensor signal (s7) with a predetermined desired value which corresponds to a rated value for the radiation emitted by the light-emitting diodes (6).

9. Light signalling system according to one of claims 1 to 8, **characterized in that** the evaluation device (3) is connected to a device controller (4), which is conventional per se, for one or more signal transmitters (1), signal programs for the connected signal transmitter(s) (1) being stored in said device controller (4).

10. Method for monitoring a light signalling system according to Claim 1, **characterized in that**, in the active signal state, the light-emitting diodes (6) are supplied with a pulsed operating voltage (u=) formed from the mains AC voltage (u~), and **in that** the output signal of the light sensor (7), preamplified and filtered by a high-pass filter, is preprocessed to form a pulsed light sensor signal (s7) which is modulated in the active signal state of the light-emitting diodes (6) corresponding to the pulse frequency of the pulsed operating voltage (u=).

11. Method for monitoring a light signalling system according to Claim 10, **characterized in that** the pulsed operating voltage (u=) is formed by rectifying the mains AC voltage (u~), and **in that**, when the light-emitting diodes (6) are activated, the frequency of the pulsed light sensor signal (s7) is modulated corresponding to the frequency of the mains AC voltage (u~).

12. Method for monitoring a light signalling system according to either of Claims 10 or 11, **characterized in that** the light sensor signal (s7) is evaluated in terms of its frequency and its amplitude by comparing it with predetermined desired values, and corresponding actual states for the switching state of the light-emitting diodes (6) or for their luminous flux currently being output are derived from this comparison, **in that**, when there is no correspondence between the instantaneous desired and actual state, a fault signal is generated and output to a device controller (4), in which a signal program for the connected signal transmitter(s) (1) is stored, and **in that**, on this basis, this device controller (4) resets the connected signal transmitter(s) (1) to a defined fault state.

## Revendications

1. Appareil (1) de signalisation lumineuse comprenant au moins un générateur (1) de signal, qui a une source de lumière et comme recouvrement transparent un diffuseur (5) et comprenant un dispositif (2, 7, 9) de contrôle de l'état de bon fonctionnement de la source de lumière, le dispositif (2, 7, 9) de contrôle comportant un capteur (7) de lumière disposé dans le trajet du rayonnement de la source de lumière ainsi qu'un dispositif (3) d'évaluation qui est relié à ce capteur et qui est destiné à comparer un signal (s7) de capteur de lumière produit par le capteur de lumière à une valeur de consigne donnée à l'avance, qui correspond à un état de fonctionnement normal de la source de lumière, **caractérisé en ce que** la source de lumière est formée de diodes (6) électroluminescentes disposées sous la forme d'une matrice, et **en ce que** le capteur (7) de lumière est placé dans le plan des diodes (6) électroluminescentes et est orienté comme celles-ci sur le diffuseur (5), le capteur (7) de lumière recevant un rayonnement partiel des diodes (6) électroluminescentes, réfléchi sur le diffuseur (5).

2. Appareil de signalisation lumineuse suivant la revendication 1, **caractérisé en ce que** à la matrice des diodes (6) électroluminescentes est associée directement une commande (2) de générateur de signal, à laquelle est envoyée, comme tension (u=) de fonctionnement sous forme d'impulsions pour les diodes (6) électroluminescentes, une tension (u~) du réseau alternatif redressé par un dispositif (12) redresseur.

3. Appareil de signalisation lumineuse suivant la revendication 2, **caractérisé en ce que** dans la commande (2) de générateur de signal est prévue une unité (13, 14, 15) de prétraitement, qui est raccordée à la sortie du capteur (7) de lumière, qui est destinée à traiter le signal de sortie de ce dernier et qui envoie au dispositif (3) d'évaluation le signal (s7) de capteur de lumière en tant que signal traité.

4. Appareil de signalisation lumineuse suivant la revendication 3, **caractérisé en ce que** l'unité (13, 14) de prétraitement a un préamplificateur qui est raccordé à la sortie du capteur (7) de lumière, qui est relié à un filtre (14) passe haut et auquel est raccordé, en tant qu'étage de sortie, un étage (15) de formation du signal.

5. Appareil de signalisation lumineuse suivant l'une des revendications 1 à 4, **caractérisé en ce qu'**il est disposé, dans le plan des diodes (6) électroluminescentes, une diode (9) de test, dont le rayonnement émis se trouve à l'extérieur du domaine visible du spectre et **en ce que** la sensibilité spectrale du capteur (7) de lumière est telle qu'il détecte le domaine spectral de la diode (9) de test tout comme celui des diodes (6) électroluminescentes émettant de la lumière visible.

6. Appareil de signalisation lumineuse suivant la revendication 5, **caractérisé en ce que** le dispositif (3) d'évaluation est constitué en outre en dispositif de commutation et est relié à la commande (2) de générateur de signal par des lignes pour le signal, par lesquelles les signaux (s6, s9) de commande sont transmis, pour l'activation étagée dans le temps des diodes (6) électroluminescentes ou de la diode (9) de test, à la commande (2) du générateur de signal.

7. Appareil de signalisation lumineuse suivant la revendication 6, **caractérisé en ce que** le dispositif (3) d'évaluation comprend des moyens de comparaison des deux valeurs ("débranchée"/"branchée") de consigne du générateur (1) de signal à son état réel défini par l'état correspondant du signal (s7) du capteur de lumière.

8. Appareil de signalisation lumineuse suivant la revendication 7, **caractérisé en ce que** le dispositif (3) d'évaluation a des moyens de comparaison de l'amplitude du signal (s7) du capteur de lumière à une valeur de consigne donnée à l'avance, correspondant à une valeur nominale du rayonnement émis par les diodes (6) électroluminescentes.

9. Appareil de signalisation lumineuse suivant l'une des revendications 1 à 8, **caractérisé en ce que** le dispositif (3) d'évaluation est relié à une commande (4) d'appareil classique en soi pour un ou pour plusieurs générateurs (1), des programmes de signal pour le ou les générateurs (1) de signal raccordés étant mis dans cette commande (4) d'appareil.

10. Procédé de contrôle d'un appareil de signalisation lumineuse suivant la revendication 1, **caractérisé en ce que** l'on envoie aux diodes (6) électroluminescentes dans l'état de signalisation actif une tension (u=) de fonctionnement pulsé formée à partir de la tension (u~) alternatif du réseau et **en ce que** l'on prétraite le signal de sortie du capteur (7) de lumière pré-amplifié, ainsi que filtré, dans un passe-haut en un signal (s7) pulsé de capteur de lumière, qui est modulé, dans l'état de signalisation actif des diodes (6) électroluminescentes, en fonction de la fréquence de répétition des impulsions de la tension (u=) de fonctionnement pulsé.

11. Procédé de contrôle d'un appareil de signalisation lumineuse suivant la revendication 10, **caractérisé en ce que** l'on forme la tension (u=) de fonctionnement pulsé en redressant la tension (u~) alternatif du réseau et **en ce que**, lorsque les diodes (6) électroluminescentes sont activées, on module la fréquence du signal (s7) pulsé du capteur de lumière en fonction de la fréquence de la tension (u~) de la tension du réseau alternatif.

12. Procédé de contrôle d'un appareil de signalisation lumineuse suivant l'une des revendications 10 ou 11, **caractérisé en ce que** l'on évalue la fréquence et l'amplitude du signal (s7) du capteur de lumière en le comparant à des valeurs de consigne données à l'avance et qu'on en déduit des valeurs réelles correspondantes de l'état de commutation des diodes (6) électroluminescentes ou de leurs flux lumineux émis instantanément, **en ce que**, s'il n'y a pas coïncidence entre l'état de consigne instantané et l'état réel, on produit un signal de défaut et on l'envoie à une commande (4) d'appareil, dans laquelle est mémorisé un programme de signal pour le générateur (1) de signal ou les générateurs (1) de signal raccordé, et **en ce que** cette commande remet ensuite le ou les générateurs (1) de signal raccordé dans un état de défaut défini.
